# FASCICULE DE BREVET EUROPEEN

(11) **EP 0 172 102 B1**
(45) Date de publication et mention de la délivrance du brevet: **18.01.1989**
(21) Numéro de dépôt: 85401591.4
(22) Date de dépôt: 02.08.1985
(51) Int. Cl.: F04D 1/06

(54) **Pompe multicellulaire à cartouche démontable**
Vielstufige Pumpe mit abnehmbarer Kartusche
Multistage pump with dismountable cartridge

(30) Priorité: 03.08.1984 FR 8412336
(43) Date de publication de la demande: 19.02.1986
(73) Titulaire: POMPES SALMSON, 92500 Rueil Malmaison (FR)
(72) Inventeur: Brunel, Roland, F-75379 Paris Cedex 08 (FR); Peu, Jean-Claude, F-75379 Paris Cedex 08 (FR)
(74) Mandataire: Hirsch, Marc-Roger

(56) Documents cités:
- CH-A- 390 061
- DE-C- 832 854
- GB-A- 413 887
- GB-A- 2 013 279
- US-A- 2 265 940
- US-A- 4 116 583

## Description

La présente invention concerne une pompe centrifuge multicellulaire montée sur un corps de pompe entre ce corps et un moteur d'entraînement et comportant des cellules équipées chacune d'une turbine centrifuge et d'une partie statique formée d'un diffuseur et de canaux, ces cellules étant empilées sur un arbre de pompe avec un palier pour cet arbre qui est relié à un moteur d'entraînement par un accouplement, les cellules empilées étant entourées d'une enveloppe annulaire, ménageant un canal annulaire de refoulement du liquide pompe, et étant montées verticalement sur un corps de pompe présentant des orifices d'aspiration et de refoulement.

Dans l'art antérieur, il est connu de réaliser des pompes constituées par un empilement de cellules de pompage. Sur un arbre de pompe commun, plusieurs cellules comportant des éléments hydrauliques et mécaniques sont empilés les uns à la suite des autres. L'ensemble est accouplé à un arbre moteur par un dispositif d'accouplement. En cas de panne ou encore en cas de changement de caractéristiques de pompage, on est contraint de démonter, sur l'installation en place, chacun des éléments de la pompe que l'on doit remplacer. Les temps d'intervention sont longs, coûteux et immobilisent l'installation sans pompage pendant un temps qui peut être important.

Le document DE-C-832 854 décrit une pompe multicellulaire où les cellules sont assemblées par des tirants à des canalisations d'aspiration et de refoulement ainsi qu'à des paliers d'extrémité à billes protégés contre les fuites de liquide par des supports d'étanchéité. Cette disposition de la pompe permet son accouplement interchangeable aux canalisations d'aspiration et de refoulement ainsi qu'à un moteur d'entraînement mais ne permet pas d'intercaler cet ensemble entre un corps de pompe situé en partie basse et un moteur d'entraînement situé en partie haute, selon la disposition la plus généralement utilisée pour les pompes multicellulaires courantes de puissance moyenne.

Selon le document GB-A-2013279, une pompe centrifuge multicellulaire est disposée verticalement entre un corps inférieur muni d'une entrée et d'une sortie de fluide et respectivement un corps supérieur situé du côté du moteur d'entraînement. Des tirants paraissent relier le corps supérieur au corps inférieur, et sorte que pour procéder à l'échange de l'ensemble hydraulique de cette pompe, il est nécessaire de déconnecter non seulement l'accouplement du moteur mais aussi les conduites d'aspiration et de refoulement.

La présente invention a précisément pour but de permettre, en cas de remplacement de l'ensemble hydraulique de la pompe, le démontage aisé de cet ensemble hydraulique sans avoir à intervenir sur le circuit des conduites d'aspiration et de refoulement de la pompe.

Afin de porter remède aux inconvénients de l'art antérieur, la présente invention concerne une pompe multicellulaire qui se caractérisé principalement par le fait que les éléments hydrauliques et mécaniques de la pompe sont inclus dans une cartouche démontable, d'une part du côté de l'arbre d'entraînement, d'autre part du côté du circuit du fluide à pomper.

Selon l'invention, les cellules empilées forment, avec l'enveloppe, l'arbre et un système d'étanchéité pour cet arbre, une cartouche d'ensemble hydraulique, cette cartouche étant rendue monobloc par un ensemble de tirants reliant un flasque supérieur à un flasque inférieur muni d'un flasque d'aspiration et d'une chambre annulaire de refoulement, et la cartouche monobloc est fixée avec interposition de joints et de façon aisément interchangeable, d'une part du côté de l'arbre du moteur par des vis coopérant avec le flasque supérieur et d'autre part, du côté du corps de pompe par des vis ou boulons fixant le flasque inférieur sur le corps de pompe.

Selon un autre mode de réalisation, la cartouche monobloc comporte à sa partie supérieure, autour d'un dispositif d'accouplement au moteur, une lanterne qui permet d'accéder au système d'étanchéité, qui est reliée au flasque supérieur par des vis et qui porte une bride de centrage du moteur fixé par des vis, de telle manière qu'après libération de l'accouplement, des vis de fixation du moteur sur la bride de centrage, levage du moteur au-dessus de la lanterne et libération des vis ou boulons de fixation sur le corps de pompe, la cartouche monobloc puisse être dégagée et remplacée par une autre en état de marche. La bride de centrage du moteur est fixé sur la lanterne par des vis.

D'autres caractéristiques et avantages apparaîtront à la lecture de la description et de la figure unique annexée.

A la figure, on a représenté une pompe multicellulaire verticale du type centrifuge comprenant principalement un moteur 1 accouplé par un dispositif 2 à un ensemble hydraulique 3. La pompe est montée sur un circuit de fluide à pomper comportant principalement une canalisation d'aspiration 8 et une canalisation de refoulement 9. L'arbre moteur 4 est accouplé au moyen d'un dispositif d'accouplement 6 à l'arbre 5 de la pompe elle-même.

Les éléments hydrauliques et mécaniques sont contenus dans plusieurs étages successifs établis le long de l'arbre de pompe 5.

Par élément hydraulique, on entend au moins une cellule comme celle 7a représentée à la figure. Elle comporte une turbine centrifuge 12 et une partie statique formée du diffuseur 30 et de canaux 31. Par élément mécanique, on entend par exemple la cellule 7b qui comporte un support 13 et un palier de guidage de l'arbre 5, composé d'une chemise 14 et d'un coussinet 15 solidaire du support 13. Ce sont principalement ces éléments hydrauliques et mécaniques qui sont sujets à usure ou à détérioration dues à des conditions d'emploi pouvant entraîner des dégradations, des perturbations ou des arrêts.

Dans l'art antérieur, il fallait alors une intervention de démontage complet de la pompe pour procéder à sa remise en état.

Selon l'invention, la cartouche 3 est constituée essentiellement:
- de l'arbre 5 équipé d'un système d'étanchéité 23,
- d'un fla_-!ue d'extrémité inférieure 19, dit de fermeture,
- d'un flasque d'extrémité supérieure 24.

L'ensemble est rendu monobloc par une pluralité de tirants 17 qui rattachent le flasque inférieur 19 au reste de la cartouche. Ici, le tirant 17 relie les deux flasques d'extrémité. Mais, la cartouche peut prendre aussi la forme d'une cartouche 3b, cartouche 3 à laquelle on a rajouté une lanterne 2 qui permet d'accéder au dispositif d'étanchéité 23. On peut y associer aussi une bride de centrage 32 de la cartouche 3b sur le moteur 1.

La lanterne 2 est lié au flasque supérieur 24 par des vis 27 et la bride de centrage 32 à la lanterne 2 par des vis 33. La cartouche 3b est donc montée sur le moteur 1 par des vis 38.

Cette constitution permet en particulier des interventions globales sur la pompe en dehors du moteur. Ainsi tout changement de pompe peut être réalisé par un opérateur non spécialisé en une opération sur le site de difficulté technique très simple ne durant que très peu de temps ce qui réduit le coût d'immobilisation de la pompe. On réduit aussi le coût d'intervention. La constitution en une cartouche globale et stockable des éléments hydraulique et mécaniques permet d'éviter l'usage d'un groupe de secours complet prévu en réserve. On évite aussi la gestion d'un ensemble de pompes compliquée car on n'a plus à gérer un grand nombre de pièces de rechange comme c'était le cas selon l'art antérieur. Il est aussi possible de personnaliser chaque application par un simple changement de cartouche sur le site. Ainsi les impulseurs et les parties fixes peuvent être réalisées aussi bien en matière synthétique qu'en acier inox, par exemple. Les caractéristiques de pompage changent selon le matériau et la forme des éléments hydrauliques et mécaniques.

Pour assurer l'étanchéité de la cartouche celle-ci comporte des joints d'étanchéité 35, 37 disposés entre le flasque 19 et le corps de cartouche 16 et un joint torique 39 disposé entre le flasque 19 et le corps de pompe 20. Le diamètre du logement du corps de pompe 20 qui reçoit le joint 39 est indiqué par D. Le dispositif d'étanchéité 23 permet d'éviter la remontée du liquide de pompage le long de l'arbre vers le dispositif d'accouplement. Dans l'exemple de réalisation préféré, la pompe est montée sur un corps de pompe du type «in line» où les orifices d'aspiration 8 et de refoulement 9 sont alignés et au même niveau. La canalisation d'aspiration 8 du corps de pompe communique avec un flasque d'aspiration 10 relié, au pied de l'arbre 5, au premier élément hydraulique 7a. Le lequide pompé est aspiré et remonte le long de l'arbre 5 dans la succession de cullules empilées pour finalement retomber dans un canal annulaire 11 disposé entre l'enveloppe extérieure 16 de la cartouche et la surface cylindrique 26 constituée per l'empilement des cellules. Le liquide de pompage pénètre dans une chambre annulaire de refoulement 22 qui communique avec la canalisation 9 de refoulement. La fixation entre le flasque 19 et le corps de pompe 20 est réalisée par plusieurs boulons 18.

Pour la maintenance de la pompe multicellulaire selon l'invention, il est nécessaire dans un premier temps de libérer le dispositif d'accouplement 6 qui lie l'arbre 5 à l'arbre moteur 4. Puis, dans un deuxième temps dans le cas où la cartouche est du genre 3b, on libère les liaisons bride de centrage 32 - moteur 1 par manoeuvre des vis 33 et flasque intérieur 19 - corps de pompe 20 par manoeuvre des vis 18. Par simple levage du bloc moteur 1 - dispositif d'accouplement 6, il est possible alors de dégager la cartouche 3b qui peut être à ce moment là renvoyée pour les réparations d'usage ou pour un simple changement de cartouche.

## Revendications

1. Pompe centntuge multicellulaire montée sur un corps de pompe (20) entre ce corps et un moteur d'entraînement (1 ) et comportant des cellules (7a, 7b) équipées chacune d'une turbine centrifuge (12) et d'une partie statique formée d'un diffuseur (30) et de canaux (31), ces cellules étant empilées sur un arbre de pompe (5) avec un palier (14, 15) pour cet arbre qui est relié au moteur d'entraînement (1) par un accouplement (6), les cellules empilées (7a, 7b) étant entourées d'une enveloppe annulaire (16) ménageant un canal annulaire (11) de refoulement du liquide pompé, et étant montées verticalement sur un corps de pompe (20) présentant des orifices d'aspiration (8) et de refoulement (9), caractérisée en ce que les cellules empilées forment, avec l'enveloppe (16), l'arbre (5) et un système d'étanchéité (23) pour cet arbre, une cartouche (3) d'ensemble hydraulique, cette cartouche étant rendue monobloc par un ensemble de tirants (17) reliant un flasque supérieur (24) à un flasque inférieur (19) muni d'un flasque d'aspiration (10) et d'une chambre annulaire de refoulement (22) et en ce que la cartouche monobloc (3) est fixée avec interposition de joints (39) et de façon aisément interchangeable, d'une part du côté de l'arbre (4) du moteur (1) par des vis (27) coopérant avec le flasque supérieur (24) et d'autre part, du côté du corps de pompe (20) par des vis ou boulons (18) fixant le flasque inférieur (19) sur le corps de pompe (20).

2. Pompe centrifuge selon la revendication 1, caractérisée en ce que la cartouche monobloc (3b) comporte à sa partie supérieure, autour d'un dispositif d'accouplement (6) au moteur (1 ), une lanterne (2) qui permet d'accéder au système d'étanchéité (23), qui est reliée au flasque supérieur (24) par des vis (27) et qui porte une bride de centrage (32) du moteur (1 ) fixé par des vis (38), de telle manière qu'après libération de l'accouplement (6), des vis (38) de fixation du moteur sur la bride de centrage (32), levage du moteur (1 ) au-dessus de la lanterne (2) et libération des vis ou boulons (18) de fixation sur le corps de pompe (20), la cartouche monobloc (3b) puisse être dégagée et remplacée par une autre en état de marche.

3. Pompe centrifuge selon la revendication 2, caractérisée en ce que la bride de centrage (32) du moteur (1) est fixée sur la lanterne (2) par des vis (33).

## Patentansprüche

1. Mehrstufige, auf einem Pumpengehäuse (20) zwischen diesem Gehäuse und einem, Antriebsmotor (1) angeordnete Zentrifugalpumpe mit Stufen (7a, 7b), deren jede eine Zentrifugalturbine (12) und einen ortsfesten Teil aufweist, welch letzterer aus einem Verteiler (30) und Kanälen (31) besteht, wobei diese Stufen längs einer Pumpenwelle (5) angeordnet sind, die ein ihr beigeordnetes Lager (14, 15) aufweist und mit dem Antriebsmotor (1) über eine Kupplung (6) verbunden ist, wobei die übereinander angeordneten Stufen (7a, 7b) von einem ringförmigen Mantel (16) umschlossen sind, der einen ringförmigen Durchflusskanal (11) für das zu fördernde Medium bildet, und wobei die Pumpenstufen vertikal an dem Pumpengehäuse angeordnet sind, welches Belüftungsöffnungen (8) und Entlüftungsöffnungen (9) aufweist, dadurch gekennzeichnet, dass die übereinander angeordneten Pumpenstufen mit dem Mantel (16), der Welle (5) und mit einer der Welle beigeordneten Dichtungseinrichtung (23) eine durch Spannstangen (17) zusammengehaltene hydraulische Einheit (3) bilden, bei der die Spannstangen einen oberen Flansch mit einem einen Saugflansch (10) und eine ringförmige Verdrängungskammer (22) aufweisenden unteren Flansch (19) verbinden, und dass die hydraulische Einheit (3) mit Zwischenschaltung von Dichtungen (39) und leicht austauschbar einerseits an der Seite der Welle (4) des Motors (1 ) durch mit dem oberen Flansch (24) zusammenwirkende Schrauben (27) und andererseits an der Seite des Pumpengehäuses (20) durch Schrauben bzw. Bolzen (18) befestigt ist, welche den unteren Flansch (19) mit dem Pumpengehäuse (20) verbinden.

2. Zentrifugalpumpe nach Anspruch 1, dadurch gekennzeichnet, dass die Eineit (3b) an ihrer Oberseite einen die mit dem Motor (1) zusammenwirkende Kupplungsvorrichtung (6) umgebenden Zugangsaufsatz (2) aufweist, der mit dem oberen Flansch (24) durch Schrauben (27) verbunden ist und einen Flansch (32) zum Zentrieren des Motors (1 ) besitzt, der durch Schrauben (38) derart befestigt ist, dass nach dem Lösen der Kupplung (6), und der den Motor am Zentrierflansch (32) befestigenden Schrauben (38), sowie nach Anheben des Motors (1) bis über den Zugangsaufsatz (2) und nach Lösen der zur Befestigung am Pumpengehäuse (20) dienenden Schrauben bzw. Bolzen (18) die Einheit (3b) ausgebaut und durch eine andere betriebsfähige Einheit ersetzt werden kann.

3. Zentrifugalpumpe nach Anspruch 2, dadurch gekennzeichnet, dass der Zentrierflansch (32) des Motors (1) am Zugangsaufsatz (2) durch Schrauben (33) befestigt ist.

## Claims

1. Multistage centrifugal pump mounted on a pump body (20) between this body and a driving motor (1) and comprising cells (7a, 7b) each equipped with a centrifugal impeller (12) and a static part formed of a diffuser (30) and channels (31); these cells being stacked on a pump shaft (5) with a bearing (14, 15) for this shaft which is connectrd to the driving motor (1) by a coupling (6), the stacked cells (7a, 7b) being surrounded by an annular shell (16) providing an annular discharge channel (11) for the pumped liquid, and being vertically mounted on a pump body (20) presenting suction (8) and discharge (9) orifices, characterized in that the stacked cells form, with the shell (16), the shaft (5) and a sealing system (23) for this shaft, a hydraulic assembly cartridge, this cartridge being rendered single-piece by an assembly of tie-rods (17) connecting an upper flange (24) to a lower flange (19) provided with a suction flange (10) and an annular discharge chamber (22) and in that the single-piece cartridge (3) is secured with interposition of sealings (39) and easily interchangeable, on the one hand on the side of the shaft (4) of the motor (1) by screws (27) cooperating with the upper flange (24) and on the other hand, on the side of the pump body (20) by screws or bolts (18) securing the lower flange (19) onto the pump body (20).

2. Centrifugal pump according to claim 1, characterized in that the single-piece cartridge (3b) comprises on its upper portion, around a coupling device (6) to the motor (1), a window (2) which allows access to the sealing system (23), which is connected to the upper flange (24) by screws (27) and which carries a centering collar (32), of the motor (1) secured by screws (38) whereby after release of the coupling (6), the screws (38) securing to the motor on the centering collar (32), raising of the motor (1) above the window (2) and releasing the screws or bolts (18) for securing on the pump body (20), the single-piece cartridge can be disengaged and replaced by another one in good working order.

3. Centrifugal pump according to claim 2, characterized in that the centering collar (32) of the motor (1) il secured onto the window (2) by screws (33).
